# EUROPÄISCHE PATENTSCHRIFT

(11) **EP 2 481 858 B1**
(45) Veröffentlichungstag und Bekanntmachung des Hinweises auf die Patenterteilung: **09.09.2015**
(21) Anmeldenummer: 11000638.4
(22) Anmeldetag: 27.01.2011
(51) Int. Cl.: E04B 1/41

(54) **Verfahren zur Befestigung eines Verankerungselements an einem Bauwerksteil und Anwendung des Verfahrens**
Method for fixing an anchoring element to a construct component and application of the method
Procédé de fixation d'un élément d'ancrage sur une partie de construction et application du procédé

(43) Veröffentlichungstag der Anmeldung: 01.08.2012
(73) Patentinhaber: Keller Systeme AG, 8422 Pfungen (CH)
(72) Erfinder: Varga, Jenö, 9470 Werdenberg (CH)
(74) Vertreter: Schalch, Rainer

(56) Entgegenhaltungen:
- EP-A1- 1 548 205
- WO-A1-2006/103086
- DE-A1- 3 136 877
- DE-A1-102005 000 939
- US-A1- 2009 133 357

## Beschreibung

### Technisches Gebiet

Die Erfindung betrifft ein Verfahren zur Sicherung einer nichttragenden Fassade gemäss Oberbegriff des Anspruchs 1.

### Stand der Technik

Es sind vielfältige Verankerungselemente für die Anwendung bei Bauten bekannt, sie dienen dazu, Lasten bzw. Kräfte in ein Bauwerksteil einzuleiten bzw. von diesem abzutragen. Verankerungselemente werden in der Regel dadurch an einem Bauwerksteil befestigt, dass in diesem mindestens eine Bohrung angeordnet wird, in welcher das Verankerungselement direkt oder mittels eines Dübels befestigt wird. Besonders bei aus einzelnen Elementen, wie Mauersteinen und insbesondere Ziegelsteinen, gebildeten Bauwerksteilen kann die Lasteinleitung bzw. -abtragung mit Bohrungen, die nur in ein Element eingebracht werden, nicht befriedigend sein. Will man die Verankerung verbessern, dann müssen Bohrungen in mehreren der Elemente eingebracht werden. Zur Schaffung einer Dornverankerung zur Querkraftaufnahme wird in DE 29824335 U1 die Befestigung einer Platte in einem Betonteil gezeigt, wobei die Platte als ganzes mit ihrer Oberfläche bündig in einer Ausnehmung im Betonteil integriert ist und ihrerseits mit Zug- und Druckverankerungen im Beton befestigt ist. Das Dokument DE 29609718 U1 zeigt einen Anschlussanker für Mauertafeln, der aus einem rechteckigen Metallrahmen mit einer Textilumhüllung besteht und in den über ein Ventil Mörtel in den so gebildeten Ankerbeutel eingebracht werden kann. DE 10 2005 000939 A1 enthält alle technischen Merkmale des einleitenden Teils des ersten Anspruchs. Es zeigt einen Luftschichtanker für die Verbindung der Aussenschale mit der Innenschale einer zweischaligen Wand, wobei der Luftschichtanker einen blechförmigen Verankerungsteil oder einen Drahtanker aufweist, der in eine Fuge zwischen den Mauersteinen der Aussen- und Innenwand eingemauert wird. US 2009/133357 A1 zeigt ebenfalls einen Luftschichtanker, der einen Drahtanker aufweist, der zur Befestigung in der Mauerfuge einer Aussenschale eingemauert wird. WO 2006/103086 zeigt ein Befestigungselement mit einem flach ausgebildeten Verankerungsbereich, welches in einer Nut befestigt werden kann. Die Befestigung an Mauerwerk wird generell erwähnt und insbesondere an einer gefliessten Wand in der Fliessenfuge gezeigt. DE 31 36 877 A1 zeigt die Sicherung einer Klinkerfassade an einem Mauerwerk mittels Ankern, die beim Mauern der Klinkerfassade im Mörtel befestigt werden.

### Darstellung der Erfindung

Der Erfindung liegt die Aufgabe zu Grunde, eine verbesserte Verankerung zu schaffen. Diese soll sich besonders vorteilhaft für aus Mauersteinen und insbesondere Ziegeln aufgebaute Fassaden eignen.

Dies wird bei dem eingangs genannten Verfahren durch die Merkmale des Anspruchs 1 erreicht.

Durch das Einbringen und Befestigen eines Verankerungselements bzw. Lastabtragungselements mit einem plattenförmigen Grundkörper, der mit einer Stirnseite voraus in eine schlitzförmige Ausnehmung, die eine mit einem Werkzeug in die Fassade eingebrachte Nut ist, eingesteckt wird, wobei ein Teil bzw. Abschnitt des Grundköpers, wenn dieser in seiner endgültigen Lage an der Fassade fixiert ist, aus der Fassade hinausragt und wobei dieser Abschnitt des Grundkörpers mindestens ein Befestigungsmittel trägt, kann das Verankerungselement einfach eingebracht werden und ermöglicht eine Lastabtragung bzw. -eintragung in einem grösseren Bereich der Fassade als mit einer Bohrung. Die Lastrichtung kann dabei beliebig sein. Die Fassade ist aus Mauersteinen gebildet, insbesondere aus Ziegeln, wobei ein Verankerungselement jeweils in mehreren der Mauersteine befestigt ist. Dies ergibt eine besonders geeignete Lasteinbringung/Lastabtragung in eine solche Fassade. Die Form und Grösse des Verankerungselements und damit auch der schlitzförmigen Ausnehmung richtet sich nach den statischen Bedürfnissen bzw. den aufzunehmenden Kräften. Gemäss der Erfindung wird erst später mit einem Werkzeug die Ausnehmung in der Fassade erzeugt. Es erfolgt eine Einbringung der Ausnehmung sowohl im Fugenbereich als auch in Mauersteinen. Die schlitzförmige Ausnehmung kann durch bekannte handelsübliche Werkzeuge, so z.B. Fräser oder Trennscheiben, erzeugt werden.

Das Verankerungselement besteht vorzugsweise aus Metall, kann aber auch aus Kunststoff oder einem Kunststoff umfassenden Kompositmaterial oder aus Glas oder Holz oder Stein bestehen oder diese Materialien aufweisen. Dies insbesondere, wenn das Verankerungselement so eingesetzt wird, dass es für den Benutzer des Bauwerks sichtbar ist und ein Gestaltungsmerkmal darstellt. Der Grundkörper kann aus einem anderen oder kann aus demselben Material bestehen, wie das Befestigungsmittel des Verankerungselements.

Das plattenförmige Verankerungselement ist bevorzugt in seiner Form von oben auf die Oberfläche des Grundkörpers gesehen rund, insbesondere kreisrund oder oval, kann aber auch quadratisch oder rechteckig oder dreieckig geformt sein bzw. der plattenförmige Grundkörper weist eine solche Form auf. Bevorzugt ragt das Befestigungselement stirnseitig von dem Grundkörper des Verankerungselements ab. Das Befestigungsmittel wird z.B. von einem Gewindebolzen oder von einer Hülse mit einem Innengewinde gebildet, wobei insbesondere der Gewindebolzen oder die Hülse an dem aus Metall gebildeten Grundkörper durch Schweissung befestigt sein kann. Das Befestigungsmittel kann auf einer der Oberflächen des Grundkörpers befestigt sein, insbesondere angeschweisst sein. Das Befestigungsmittel kann aber auch in den Grundkörper eingelassen sein.

In einer Variante des Verfahrens wird der plattenförmige Grundkörper des Verankerungselements nach dessen Befestigung in der Ausnehmung der Fassade umgebogen, so dass ein Teil des Grundkörpers und das Befestigungsmittel im Wesentlichen parallel zur Oberfläche der Fassade zu liegen kommt. Damit ist eine Lasteinbringung im Wesentlichen parallel zur Oberfläche der Fassade möglich.

Vorzugsweise wird ein Verankerungselement verwendet, das einen runden, plattenförmigen Grundkörper aus Metall umfasst, insbesondere einen kreisrunden oder ovalen plattenförmigen Grundkörper, an welchem einseitig mindestens ein von dem Grundkörper abstehendes, insbesondere stirnseitig abstehendes, Befestigungsmittel in Form eines Gewindebolzens oder einer Gewindehülse und/oder mindestens ein sich in den Grundkörper erstreckendes, insbesondere sich stirnseitig in den Grundkörper erstreckendes, Befestigungsmittel in Form einer Gewindehülse befestigt ist, insbesondere angeschweisst ist. Dabei umfasst der Grundkörper weiter mindestens eine Durchbrechung, insbesondere mehrere Durchbrechungen, welche in einem dem Befestigungsmittel im Wesentlichen gegenüberliegenden Teil des Grundkörpers angeordnet ist bzw. sind. Das runde Verankerungselement ergibt eine besonders gute Anpassung an eine schlitzförmige Ausnehmung mit einer Tiefe, die von den beiden Ausnehmungsenden des Schlitzes zur Ausnehmungsmitte hin zunimmt und die Durchbrechung verbessert die Befestigung durch den Mörtel oder den Klebstoff. Bevorzugt ist mindestens der die Durchbrechung enthaltende Teil des Grundkörpers mit einer aufgerauten Oberfläche versehen, was die Haftung des Mörtels oder des Klebstoffs verbessert und/oder ist mit Ausformungen versehen, was die Haftung des Verankerungselements im Schlitz verbessert.

### Kurze Darstellung der Zeichnungen

Im Folgenden werden Ausführungsbeispiele anhand der Zeichnungen näher erläutert. Dabei zeigen
Figur 1 ein Bauwerksteil in Form einer Ziegelsteinmauer mit einem darin befestigten Verankerungselement;
Figur 2 einen Bauwerksteil in Form eines Betonsockels mit einem darin befestigten Verankerungselement und mit einem auf dem Sockel liegenden Verankerungselement;
Figur 3 eine Schnittansicht durch einen Bauwerksteil und ein Verankerungselement in einer ersten geraden Variante sowie in einer zweiten, umgebogenen Variante;
Figur 4 mehrere Formbeispiele für die Form des plattenförmigen Grundkörpers des Verankerungselements;
Figur 5 eine Draufsicht auf ein Verankerungselement in einem Bauwerksteil;
Figur 6 eine Draufsicht auf ein weiteres Verankerungselement in einem Bauwerksteil;
Figur 7 eine Draufsicht auf ein weiteres Verankerungselement in einem Bauwerksteil; und
Figur 8 eine Verankerung gemäss der Erfindung zur Sicherung einer Fassade.

### Wege zur Ausführung der Erfindung

Mittels der Figuren 1 bis 3 kann das Vorgehen an Hand von mehreren Beispielen erläutert werden. In diesen Figuren und den weiteren Figuren 4 bis 8 sind gleiche oder gleich wirkende Elemente mit den gleichen Bezugszeichen bezeichnet. Figur 1 zeigt ein Verankerungselement 1 in einem aus Mauersteinen bzw. Ziegeln 14, 14', 14" aufgebauten Bauwerksteil 2. Der Bauwerksteil 2 ist Teil eines grösseren Bauwerks, das eine Fassade ist. Figur 2 zeigt ein Verankerungselement 1, welches in einer nicht erfindungsgemässen Ausführung in einem Bauwerksteil 2 befestigt ist, der hier ein Betonsockel ist. Neben dem im Betonsockel befestigten Verankerungselement liegt ein unbefestigtes Verankerungselement 1'lose auf dem Betonsockel. Ersichtlich ist, dass die Verankerungselemente 1 im Wesentlichen plattenförmig sind bzw. einen plattenförmigen Grundkörper 10 aufweisen und somit zwei im Wesentlichen parallele ebene Oberflächen und mindestens eine Stirnseite 4 aufweisen. Die Stirnseite weist dabei eine Breite auf, welche der Dicke des Grundkörpers entspricht. Im befestigten Zustand ragt ein Abschnitt 6 des plattenförmigen Grundkörpers 10 des Verankerungselements 1 vom Bauwerksteil 2 ab, befindet sich also ausserhalb des Bauwerksteils. Der restliche Teil des plattenförmigen Grundkörpers 10 ist in einer schlitzförmigen Ausnehmung 3, 5 des Bauwerksteils angeordnet und dort befestigt. An dem abragenden Abschnitt 6 des Verankerungselements ist mindestens ein Befestigungsmittel 7 angeordnet. Die Befestigung des Verankerungselements 1 in der schlitzförmigen Ausnehmung im Bauwerksteil 2 erfolgt mittels Klebstoff oder Mörtel. Diese Begriffe stehen für eine beliebige organische oder anorganische aushärtende Masse 13, die in die schlitzförmige Ausnehmung 3 einbringbar ist und die das plattenförmige Verankerungselement in der Ausnehmung fixiert. In der Schnittansicht von Figur 3 durch den Bauwerksteil 2 ist die schlitzförmige Ausnehmung in Form einer Nut 3 gut ersichtlich. Diese weist eine Tiefe T auf. Diese Tiefe kann über die ganze Ausnehmung konstant sein oder eine sich ändernde Tiefe sein, was noch erläutert wird. Die Stirnfläche 4 (oder eine Stirnfläche) des plattenförmigen Grundkörpers 10 des Verankerungselements 1 weist in Richtung der Tiefe T der schlitzförmigen Ausnehmung bzw. der Nut 3, wie dies in Figur 3 ersichtlich ist.

Die schlitzförmige Ausnehmung ist eine Nut 3, die durch ein Werkzeug im Bauwerksteil erzeugt wird und sich nur bis in eine Tiefe T erstreckt, die kleiner ist als die Dicke des Bauwerkteils. Dieser Fall ist in Figur 3 dargestellt. Figur 1 zeigt im unteren Teil des Bildes eine Stossfuge 5 zwischen zwei Mauersteinen 14 und 14', in welcher das Verankerungselement angeordnet ist. Im oberen Teil des Bildes ist in einem Mauerstein 14" mit einem Werkzeug eine Nut 3 eingebracht worden (die mit der Stossfuge 5 fluchtet) in der das Verankerungselement angeordnet ist. In der Ausnehmung ist das Verankerungselement mit einem Klebstoff 13 befestigt. Es könnte aber auch ein Mörtel dazu verwendet werden und insbesondere der Mörtel 5', der auch für die Fugen zwischen den Mauersteinen verwendet wird. Figur 2 zeigt eine Ausnehmung, die erfindungsgemäss als Nut 3 mit einem Werkzeug in den Betonsockel bzw. das Bauwerksteil 2 eingebracht worden ist. In dieser Nut ist das plattenförmige Verankerungselement mit einem Klebstoff 13 befestigt. Die Ausnehmung bzw. die Fuge oder die Nut ist der Dicke des plattenförmigen Grundkörpers 10 des Verankerungselements angepasst, so dass dieses mit geringem Spiel von einigen wenigen Millimetern in die Ausnehmung eingebracht und dort mit dem Klebstoff oder dem Mörtel fixierbar ist. Dabei ist die Ausnehmung nur wenig breiter als die Dicke des plattenförmigen Grundelements des Verankerungselements und insbesondere 10% bis 50% breiter als die Dicke, insbesondere 10% bis 20% breiter als die Dicke.

Bevorzugt ist die Form des plattenförmigen Grundkörpers 10 des Verankerungselements in Draufsicht auf seine Oberfläche rund und insbesondere kreisrund, wie in den Figuren 1 und besonders 2 ersichtlich. Diese Form ergibt eine gute Anpassung an eine mit einem rotierenden Werkzeug in den Bauwerksteil eingebrachte Ausnehmung in Form einer Nut mit einer sich ändernden Tiefe, die am Anfang und am Ende der Nut geringer ist, als in der Mitte der Nut. Andere Formen des plattenförmigen Verankerungselements sind aber auch möglich und einige Beispiele sind in Figur 4 in Draufsicht auf die Oberfläche des plattenförmigen Grundkörpers dargestellt, wobei das Befestigungsmittel 7 in Figur 4 zur Vereinfachung weggelassen ist.

Das Befestigungsmittel 7 kann ein Gewindebolzen sein, der an dem plattenförmigen Grundkörper des Verankerungselements auf beliebige Weise befestigt ist und davon abragt, insbesondere stirnseitig abragt, wie ersichtlich. Bei einem Verankerungselement aus Metall erfolgt die Verbindung zwischen dem plattenförmigen Grundkörper des Verankerungselements und dem Befestigungsmittel des Verankerungselements insbesondere durch Schweissung, durch Kleben oder durch Einpressen. Der Gewindebolzen kann auf der Oberseite des plattenförmigen Grundkörpers befestigt sein oder in einer Ausnehmung desselben und somit in den Grundkörper eingelassen sein. Das Befestigungsmittel kann aber auch eine Gewindehülse sein, die an der Oberseite oder in einer Ausnehmung des plattenförmigen Teils angeordnet und befestigt ist. Als einfachste Form des Befestigungsmittels kann aber auch ein Loch in dem plattenförmigen Grundkörper 10 des Verankerungselements bzw. im Abschnitt 6 des Grundkörpers dienen, der aus dem Bauwerksteil 2 herausragt. Solche Löcher ermöglichen z.B. den Angriff eines Hakens an dem Verankerungselement.

Das gezeigte Verankerungselement 1 kann eine Kraft F in den Bauwerksteil 2 einleiten oder auch schräg dazu angreifende Kräfte. In einer Ausführungsform wird der Abschnitt 6 des Verankerungselements 1 nach dessen Befestigung im Bauwerksteil (oder gegebenenfalls vorher) umgebogen, so dass das Befestigungselement 7' im Wesentlichen parallel zur Oberfläche des Bauwerkteils 2 zu liegen kommt (oder im Falle einer Biegung um weniger als 90 Grad schräg zur Oberfläche zu liegen kommt) um eine Kraft F' in das Bauwerk einzuleiten). In diesem Fall muss der Grundkörper des Verankerungselements aus einem duktilen, biegbaren Material bestehen.

Figur 5 zeigt eine Ansicht von oben auf einen Bauwerksteil 2 mit einem daran befestigten Verankerungselement 1, dessen Grundkörper dreieckförmig ist. Die Figur zeigt dabei auch den im Bauwerksteil 2 eingebrachten und darin mit Mörtel oder Klebstoff in der schlitzförmigen Ausnehmung befestigten Abschnitt des Verankerungselements und nicht nur den abragenden sichtbaren Abschnitt 6. Dieses Verankerungselement benötigt eine geringere Grösse der schlitzförmigen Ausnehmung. Das Befestigungselement 7 ist z.B. ein Gewindebolzen, der auf der einen Oberfläche des Abschnitts 6 angeschweisst ist.

Figur 6 zeigt eine Ansicht von oben auf einen Bauwerksteil 2 mit einem daran befestigten Verankerungselement 1, dessen Grundkörper 10 quadratische Form hat. Die Figur zeigt dabei auch den im Bauwerksteil 2 eingebrachten und darin mit Mörtel oder Klebstoff in der schlitzförmigen Ausnehmung befestigten Abschnitt des Verankerungselements und nicht nur den abragenden sichtbaren Abschnitt 6. Am Abschnitt 6 sind zwei Befestigungsmittel 7 und 7" angeordnet, z.B. ebenfalls als am Abschnitt 6 angeschweisste Gewindebolzen, die stirnseitig von dem Abschnitt 6 des plattenförmigen Verankerungselements abragen.

Figur 7 zeigt eine Ansicht von oben auf einen Bauwerksteil 2 mit einem daran befestigten Verankerungselement 1, dessen Grundkörper rund ist und insbesondere oval ist. Die Figur zeigt dabei auch den im Bauwerksteil 2 eingebrachten und darin mit Mörtel oder Klebstoff in der schlitzförmigen Ausnehmung befestigten Abschnitt des Verankerungselements und nicht nur den abragenden sichtbaren Abschnitt 6. Am Abschnitt 6 sind hier zwei Befestigungselemente 7 und 7" angebracht, z.B. ebenfalls als angeschweisste Gewindebolzen. Die Lasteintragung bzw. Lastabtragung erfolgt für die Kräfte F und F".

In allen Beispielen sind die bevorzugt vorgesehenen Löcher 11 in dem plattenförmigen Grundkörper des Verankerungselements dargestellt, welche im Bauwerksteil bzw. in der schlitzförmigen Ausnehmung zu liegen kommen und von dem Klebstoff oder dem Mörtel durchsetzt werden, um die Befestigung des Verankerungselement im Bauwerksteil zu verbessern. Eine Verbesserung der Haftung des Mörtels oder des Klebstoffs kann dadurch erzielt werden, dass der in der Ausnehmung bzw. der Nut befindliche Abschnitt des Grundkörpers 10 keine glatte Oberfläche sondern eine raue Oberfläche aufweist, also speziell aufgeraut worden ist. Anstelle oder zusätzlich zu der Rauigkeit können auch von mindestens einer der beiden Oberflächen des Grundkörpers abstehende Ausformungen derselben vorgesehen sein, die ein Verhaken des Grundkörpers und damit des Verankerungselements in der klebstoffgefüllten bzw. mörtelgefüllten Ausnehmung ergeben.

Figur 8 zeigt die erfindungsgemässe Ausgestaltung des Verfahrens bei der der Bauwerksteil 2 eine nichttragende Fassade ist, welche auf einem Grund 16 steht, der in der Figur nur angedeutet ist. Die Ansicht von Figur 8 zeigt einen Blick von oben auf diesen Grund. Die Fassade ist eine aus Mauersteinen 14, insbesondere Ziegeln, geschichtete Fassade, wobei die Mauersteine durch Mörtel oder Klebstoff miteinander verbunden sind. Es können mehrere Fassadenteile vorgesehen sein, wie dies in Figur 8 mit den Teilen 2' und 2" dargestellt ist, die mit einem Verbindungsmittel 20 untereinander verbunden sein können. In dem gezeigten Beispiel ist der Fassadenteil bzw. Bauwerksteil 2' mit einem Verankerungselement 1' gemäss der Erfindung an einem Teil 21 des Bauwerks befestigt, vor welchem die Fassade steht. Das Teil 21 kann z.B. ein Pfeiler aus Beton sein. Jedes Verankerungselement erstreckt sich im gezeigten Beispiel in mehrere der Mauerwerksteine 14 jedes Fassadenteils hinein. Dies ist zur Lastabtragung (bzw. Lasteinbringung) erfindungsgemäss vorgesehen. Die nichttragende Fassade ist damit insbesondere gegen Zugkräfte durch Windeinfluss gesichert. Der jeweilige plattenförmige Grundkörper 10, 10' ist in einer Nut der Fassade 2, 2' mittels Mörtel oder Klebstoff befestigt, wie dies an Hand der vorhergehenden Beispiele erläutert worden ist. Das Befestigungsmittel 7, 7' ist hier eine Gewindehülse. An dieser sind jeweils Gewindestangen befestigt, die zu einem gemeinsamen U-Profil 22 führen, das mittels eines Ankers 23 am Pfeiler 21 befestigt ist. Damit wird die Last aus den Fassadenteilen 2, 2' auf den Pfeiler abgeleitet.

Ein Verankerungselement mit einem plattenförmigen Grundkörper wird in einem Bauwerksteil derart befestigt, dass das Verankerungselement mit der Stirnseite bzw. einer Stirnseite des Grundkörpers voran in eine dort eingebrachte Nut eingesteckt und mit Klebstoff und/oder Mörtel befestigt wird. Ein Abschnitt des plattenförmigen Grundkörpers des Verankerungselements steht dabei aus dem Bauwerksteil vor. Dieser Abschnitt des Grundkörpers trägt ein Befestigungsmittel, z.B. einen Gewindebolzen. Das erfindungsgemässe Vorgehen mit derart in einem Bauwerksteil befestigten Verankerungselementen besteht darin, dass der Bauwerksteil eine nichttragende Fassade ist, in welcher Verankerungselemente befestigt sind, deren Befestigungsmittel am Bauwerk fixiert werden, vor welchem die Fassade steht und wobei das Verankerungselement jeweils in mehreren der Mauersteine befestigt wird.

## Patentansprüche

1. Verfahren zur Sicherung einer nichttragenden Fassade (2) an dem durch die Fassade abgedeckten Bauwerk (20), wobei die nichttragende Fassade aus Mauersteinen (14), insbesondere aus Ziegeln, gebildet ist, und wobei an der Fassade (2) Verankerungselemente (1) befestigt werden, die einen Grundkörper und Befestigungsmittel aufweisen und deren Befestigungsmittel (7) an dem durch die Fassade abgedeckten Bauwerk fixiert werden,, **dadurch gekennzeichnet, dass** in das Material der Fassade eine schlitzförmige Ausnehmung als Nut (3) mit einem Werkzeug eingebracht wird, wobei die Nut sowohl in Mauersteinen und im Fugenbereich der Fassade eingebracht wird, und dass ein Verankerungselement (1) mit seinem Grundkörper (10) jeweils in mehreren der Mauersteine (14) befestigt wird, indem ein Verankerungselement (1) mit einem plattenförmigen Grundkörper (10) mit der Stirnseite (4) des Grundkörpers in Richtung der Ausnehmungstiefe weisend in der Ausnehmung durch Klebstoff und/oder Mörtel derart befestigt wird, dass ein Abschnitt (6) des Grundkörpers (10) des Verankerungselements vom Bauwerksteil abragt, wobei an diesem Abschnitt ein Befestigungsmittel (7, 7') des Verankerungselements angeordnet ist.

2. Verfahren nach Anspruch 1, **dadurch gekennzeichnet, dass** das Verankerungselement aus Metall besteht.

3. Verfahren nach Anspruch 1, **dadurch gekennzeichnet, dass** das Verankerungselement ganz oder teilweise aus Kunststoff oder einem Kunststoff umfassenden Kompositmaterial oder aus Glas oder Holz oder Stein gebildet ist.

4. Verfahren nach einem der Ansprüche 1 bis 3, **dadurch gekennzeichnet, dass** das Befestigungsmittel (7) stirnseitig vom Grundkörper (10) abragt.

5. Verfahren nach einem der Ansprüche 1 bis 4, **dadurch gekennzeichnet, dass** der Grundkörper (10) rund, insbesondere kreisrund oder oval ist.

6. Verfahren nach einem der Ansprüche 1 bis 4, **dadurch gekennzeichnet, dass** der Grundkörper (10) quadratisch oder rechteckig oder dreieckig ist.

7. Verfahren nach einem der Ansprüche 1 bis 6, **dadurch gekennzeichnet, dass** das Befestigungsmittel (7, 7') von einem Gewindebolzen oder von einer Hülse mit einem Innengewinde gebildet ist, wobei insbesondere der Gewindebolzen oder die Hülse an dem aus Metall gebildeten Grundkörper (10) durch Schweissung und/oder Klebung und/oder Einpressung befestigt ist.

8. Verfahren nach einem der Ansprüche 1 bis 7, **dadurch gekennzeichnet, dass** der aus der Ausnehmung (3, 5) vorstehende Abschnitt (6) des plattenförmigen Grundkörpers (10) des Verankerungselements nach dessen Befestigung in der Ausnehmung der Fassade umgebogen wird, so dass ein Teil (6') des vorstehenden Abschnitts (6) des Grundkörpers im Wesentlichen parallel zur Oberfläche (2') der Fassade (2) zu liegen kommt.

9. Verfahren nach Anspruch 1, **dadurch gekennzeichnet, dass** ein runder plattenförmiger Grundkörper (10) aus Metall verwendet wird, insbesondere ein kreisrunder oder ovaler plattenförmiger Grundkörper, an welchem einseitig mindestens ein von dem Grundkörper abstehendes Befestigungsmittel (7, 7') als Gewindebolzen und/oder mindestens ein sich in den Grundkörper erstreckendes Befestigungsmittel in Form einer Gewindehülse (7") befestigt ist, und dass der Grundkörper mindestens eine Durchbrechung (11), insbesondere mehrere Durchbrechungen, umfasst, welche in einem dem Befestigungsmittel im Wesentlichen gegenüberliegenden Teil des Grundkörpers angeordnet ist bzw. sind.

10. Verfahren nach Anspruch 9, dass mindestens der die mindestens eine Durchbrechung (11) enthaltende Teil des Grundkörpers an einer seiner Oberflächen oder an beiden Oberflächen aufgeraut ist und/oder mit von einer oder beiden Oberfläche(n) des Grundkörpers abstehenden Vorsprüngen versehen ist.

## Claims

1. Method for securing a non-supporting façade (2) to the construction (20) covered by the façade, wherein the non-supporting façade is formed by building stones (14), particularly by tiles, and wherein anchoring elements (1) are attached to the façade (2), having a basic body and attachment means and the attachment means (7) of which are fixed to the construction covered by the façade, **characterized in that** a slit-shaped recess is formed as groove (3) into the material of the façade by means of a tool, wherein the groove is formed into building stones and into joints of the façade, and **in that** an anchoring element (1) is attached with its basic body (10) to a plurality of the building stones (14) by attaching an anchoring element (1) with a plate-shaped basic body (10) and with the front face (4) of the basic body facing in direction of the recess depth into the recess by means of glue and/or mortar in such a way that a section (6) of the basic body (10) of the anchoring element protrudes from the construction part, wherein an attachment means (7, 7') of the anchoring element is arranged at this section.

2. Method according to claim 1, **characterized in that** the anchoring element is made of metal.

3. Method according to claim 1 or 2, **characterized in that** the anchoring element is formed entirely or partially of plastic or of a composite material comprising plastic or of glass or wood or rock.

4. Method according to one of the claims 1 to 3, **characterized in that** the attaching means (7) protrudes from the basic body (10) on its front face.

5. Method according to one of the claims 1 to 4, **characterized in that** the basic body (10) is round, particularly circular or oval.

6. Method according to one of the claims 1 to 4, **characterized in that** the basic body (10) is square or rectangular or triangular.

7. Method according to one of the claims 1 to 6, **characterized in that** the attachment means (7, 7') is formed by a threaded bolt or by a sleeve with an inner thread, wherein particularly the threaded bolt or the sleeve is attached to the basic body (10) made of metal by welding and/or gluing and/or pressing-in.

8. Method according to one of the claims 1 to 7, **characterized in that** the section (6) of the plate-shaped basic body (10) of the anchoring element, which protrudes from the recess (3, 5), is bent after its attachment in the recess of the façade, such that a part (6') of the protruding section (6) of the basic body comes to lie substantially parallel to the façade (2) surface.

9. Method according to claim 1, **characterized in that** a round plate-shaped basic body (10) made of metal is used, particularly a circular or oval plate-shaped basic body, to which at least one attachment means (7, 7') protruding from the basic body is attached as threaded bolt and/or to which an attachment means extending into the basic body and having the shape of a threaded bolt (7") is attached, and **in that** the basic body comprises at least one break through (11), particularly a plurality of break-throughs, which is or are, respectively, arranged in a part of the basic body which substantially faces the attachment means.

10. Method according to claim 9, **characterized in that** at least the part of the basic body containing the break-through (11) is roughened on one of its surfaces or on both surfaces and/or is provided with projections protruding from one or both surface(s) of the basic body.

## Revendications

1. Procédé pour sécuriser une façade (2) non portante à la construction (20) couverte par la façade, la façade non portante étant formée par des pierres de construction (14), particulièrement par des tuiles, et en ce que des éléments d'ancrage (1) sont attachés à la façade (2), ayant un corps basique et des moyens d'attachement et ses moyens d'attachement (7) étant fixés à la construction couverte par la façade, **caractérisé en ce qu'**une cavité en forme de fente est formée comme rainure (3) dans le matériau de la façade par un outil, la rainure étant formée dans des pierres de construction et dans des joints de la façade, et **en ce qu'**un élément d'ancrage (1) est attaché avec son corps basique (10) à une pluralité de pierres de construction (14) en attachant un élément d'ancrage (1) avec un corps basique en forme de plaque (10) et avec la face frontale (4) du corps basique orientée en direction de la profondeur de la cavité dans la cavité à l'aide d'un adhésif et/ou du mortier de sorte qu'une section (6) du corps basique (10) de l'élément d'ancrage fait saille de la partie de la construction, un moyen d'attachement (7, 7') de l'élément d'ancrage étant arrangé à cette section.

2. Procédé selon la revendication 1, **caractérisé en ce que** l'élément d'ancrage est en métal.

3. Procédé selon la revendication 1, **caractérisé en ce que** l'élément d'ancrage est formé entièrement ou partiellement de plastique ou d'un matériau composite comprenant du plastique ou de verre ou bois ou pierre.

4. Procédé selon l'une des revendications 1 à 3, **caractérisé en ce que** le moyen d'attachement (7) fait saille du corps basique (10) de son côté frontal.

5. Procédé selon l'une des revendications 1 à 4, **caractérisé en ce que** le corps basique (10) est rond, particulièrement circulaire ou ovale.

6. Procédé selon l'une des revendications 1 à 5, **caractérisé en ce que** le corps basique (10) est quadratique ou rectangulaire ou triangulaire.

7. Procédé selon l'une des revendications 1 à 6, **caractérisé en ce que** le moyen d'attachement (7, 7') est formé par un boulon fileté ou par une manchette avec un filet intérieur, particulièrement le boulon fileté ou la manchette étant attachée au corps basique (10) en métal par soudage et/ou pressage.

8. Procédé selon l'une des revendications 1 à 7, **caractérisé en ce que** la section (6) du corps basique (10) en forme de plaque de l'élément d'ancrage, qui fait saille de la cavité (3, 5), est plié après son attachement dans la cavité de la façade, de sorte qu'une partie (6') de la section (6) du corps basique qui fait saille, est posée essentiellement de manière parallèle à la surface de la façade (2).

9. Procédé selon la revendication 1, **caractérisé en ce qu'**un corps basique (10) rond en forme de plaque et en métal est utilisé, particulièrement un corps basique en forme de plaque circulaire ou ovale, auquel au moins un moyen d'attachement (7, 7') qui fait saille du corps basique est attaché comme boulon fileté et/ou auquel un moyen d'attachement s'étendant dans le corps basique et ayant la forme d'un boulon fileté (7") est attaché, et **en ce que** le corps basique comprend au moins une percée (11), particulièrement une pluralité de percées, qui est arrangée ou bien qui sont arrangées dans une partie du corps basique qui est essentiellement en face du moyen d'attachement.

10. Procédé selon la revendication 9, **caractérisé en ce qu'**au moins la partie du corps basique contenant la percée (11) est rendu rugueuse sur une de ses surfaces ou sur les deux surfaces et/ou a des projections qui font saille d'une ou des deux surface(s) du corps basique.
